# FASCICULE DE BREVET EUROPEEN

(11) **EP 3 283 037 B1**
(45) Date de publication et mention de la délivrance du brevet: **13.01.2021**
(21) Numéro de dépôt: 16719103.0
(22) Date de dépôt: 05.04.2016
(51) Int. Cl.: A61H 1/02, A43B 13/18, A43B 21/32, A61H 3/00, A63C 9/00, A63B 21/008, A63B 21/02, A63B 25/10

(54) **DISPOSITIF D'ASSISTANCE AUX DÉPLACEMENTS**
BEWEGUNGSASSISTENZVORRICHTUNG
MOVEMENT ASSISTANCE DEVICE

(30) Priorité: 16.04.2015 FR 1553382
(43) Date de publication de la demande: 21.02.2018
(73) Titulaire: Aplinov, 38113 Veurey-Voroize (FR)
(72) Inventeur: BRUEL, Michel, 38113 Veurey-Voroize (FR)
(74) Mandataire: IP Trust
(86) Numéro de dépôt international: PCT/FR2016/050773
(87) Numéro de publication internationale: WO 2016/166442

(56) Documents cités:
- WO-A1-2009/030017
- WO-A1-2009/097589
- FR-A1- 2 338 720
- FR-A1- 2 974 308
- US-A1- 2002 083 616
- US-A1- 2013 119 622
- US-A1- 2013 340 287

## Description

### DOMAINE DE L'INVENTION

La présente invention concerne le domaine de l'assistance aux déplacements. Plus particulièrement, l'invention concerne un dispositif d'assistance aux déplacements dont la progression se fait par pas marchés, par pas courus ou par pas glissés.

### ARRIERE PLAN TECHNOLOGIQUE DE L'INVENTION

Dans le domaine de l'assistance aux déplacements, de nombreux dispositifs ont été mis au point, dans le but d'aider les personnes à mobilité réduite ou de soulager des personnes momentanément invalides et en phase de rééducation, ou encore d'assister des randonneurs sur des terrains difficiles.

Les dispositifs, les plus simples et les plus connus, sont les appareils de déambulation tels que canne simple, canne anglaise, canne avec appui pour le coude, canne de montagne et déambulateur à roulettes. Ces appareils comportent un organe de préhension manuelle et une partie allongée dont l'extrémité est destinée à venir en appui sur le sol ; ils peuvent être utilisés à l'unité ou par paire pour certains. Le document FR2845894 décrit par exemple un dispositif caractérisé par le fait qu'il comporte un moyen de restitution d'énergie élastique pour projeter la partie allongée (d'une canne par exemple) vers l'avant lors du décollement de l'extrémité basse du sol en restituant l'énergie élastique emmagasinée lors de l'appui de la main sur l'organe de préhension manuelle.

Ces dispositifs sont simples et accessibles, mais n'apportent pas d'aide au mouvement des membres inférieurs.

L'aide au mouvement des membres inférieurs est particulièrement développée dans les dispositifs de type « exosquelettes ». Ainsi, le document EP1637113 cite un dispositif d'aide à la marche doté d'une part, d'un système de génération de puissance de rotation d'articulation de la hanche permettant de conférer une force auxiliaire au mouvement d'un membre inférieur, et d'autre part, d'un système de génération de puissance de rotation d'articulation du genou. Les deux systèmes sont reliés entre eux. Le dispositif comprenant ces systèmes ainsi que des moyens de fixation sur le corps humain, sont portés par l'utilisateur, au niveau de la taille et latéralement au niveau des membres inférieurs.

Le document EP2554150 cite un autre type de dispositif solidaire du membre inférieur de l'utilisateur, comportant des unités de cuisse, de jambe, de pied ainsi que des unités d'articulations, reliées entre elles et situées sur l'avant et le côté externe du membre inférieur.

Le document US20090014042 décrit un autre type de dispositif, visant à réduire la charge sur les jambes de l'utilisateur. Ce dispositif est maintenu au niveau de l'entrejambe et au niveau des pieds de l'utilisateur, les systèmes mécaniques et de liaison étant situés entre les 2 membres inférieurs.

Ces dispositifs présentent l'inconvénient d'être difficiles et contraignants à utiliser, car leur mise en place, leur portage et leur retrait ne sont pas aisés.

D'autres dispositifs plus simples sont proposés au niveau de la chaussure de l'utilisateur. Le document FR2972906 décrit une chaussure comprenant une partie chaussante et une semelle, cette semelle comprenant deux parties principales articulées entre elles. Ces deux parties sont articulées selon un premier axe transversal horizontal situé sensiblement sous l'articulation naturelle entre l'avant-pied et la partie arrière du pied. Un système constitué de bras de levier à ressort, d'axes d'articulation et de module élastique (formant un amortisseur) confère à la chaussure la caractéristique de : (1) transformer, lors de l'impact de la chaussure au sol, l'énergie cinétique en énergie potentielle, en mettant le module élastique sous pression (2) maintenir le module sous pression en phase d'appui du pied au sol, (3) libérer le module élastique en phase de propulsion (quand le pied se relève pour effectuer un nouveau pas).

Les documents WO2009030017, US6684531 et US5282325 décrivent différents types de chaussures à ressort. Les semelles sont équipées de systèmes à ressorts, assistant notamment la levée du talon de l'utilisateur lors d'une action de marche, et réduisant ainsi l'énergie musculaire à produire par le mollet.

Le document US2013340287 décrit un équipement d'exercice comprenant une paire de dispositifs pouvant être chaussée par un utilisateur. Chaque dispositif est muni d'un mécanisme pliant à résistance ajustable. Le poids de l'utilisateur, sa démarche et/ou son rythme de déplacement vont tendre à comprimer le mécanisme, qui va amortir et restituer ou pas une poussée verticale

Ces chaussures apportent une aide aux membres inférieurs lors d'une action de marche ou de course. L'inconvénient principal est que l'énergie restituée reste faible, car elle est plus ou moins proportionnelle à l'énergie issue de l'impact de la chaussure sur le sol, tout en demeurant inférieure ou au plus égale à cette énergie.

Le document EP2699323 concerne un système d'assistance aux mouvements du pied d'un utilisateur, adapté à un support, planche de glisse ou raquette à neige. Il comporte une partie chaussante dont l'extrémité avant est montée en pivot relativement au support et un ressort solidarisable au support de sorte à s'appliquer sur une zone d'appui de la partie chaussante en exerçant une pression sur ladite zone d'appui lorsqu'elle est rapprochée du support. Dans ce cas également, l'énergie restituée est fonction de l'énergie issue du mouvement de l'utilisateur ainsi que de la raideur du ressort. Pour le confort de l'utilisateur, une raideur plus faible de ressort semble préférable, mais apportera moins d'assistance à l'effort.

Le document FR2974308 concerne un dispositif de fixation permettant de fixer un ressort puissant entre la chaussure et la planche de glisse ou de marche. Le ressort est placé au niveau de la voute plantaire afin qu'il subisse une compression maximale par rapport au poids du skieur et donc qu'il restitue une force de poussée maximale lors du lever du pied.

Le document FR2338720 décrit un dispositif fixé sur un ski comprenant une planche à suspension élastique placée en direction longitudinale dont la branche antérieure est reliée au ski de sorte que sa branche postérieure, qui se raccorde à la branche antérieure et porte une attache de ski, puisse effectuer un mouvement d'oscillation vertical élastique d'amplitude contrôlée.

Un objet de la présente invention est de proposer un dispositif d'assistance aux déplacements obviant les inconvénients des dispositifs de l'état de l'art. Un objet de la présente invention est en particulier de proposer un dispositif simple d'utilisation et de mise en place, permettant à l'utilisateur d'adapter le niveau d'assistance souhaité aux membres inférieurs, par un apport externe d'énergie, c'est-à-dire ne provenant pas de l'énergie issue du mouvement des membres inférieurs ; l'apport externe d'énergie est d'intensité modulable par l'utilisateur.

### BREVE DESCRIPTION DE L'INVENTION

Dans son acceptation la plus large, l'invention concerne un dispositif d'assistance aux déplacements telle qu'exprimé dans la revendication 1..

D'autres caractéristiques avantageuses de l'invention sont présentés dans les revendications 2 à 6.

Ainsi le dispositif d'assistance aux déplacements selon l'invention permet à l'utilisateur d'apporter de l'énergie à ses membres inférieurs par actionnement d'un manche avec ses membres supérieurs. Cette énergie, provenant d'une source exogène car extérieure vis-à-vis de l'énergie déployée par les membres inférieurs au cours d'un déplacement, aide au soulèvement des pieds de l'utilisateur lors d'une progression par pas marchés ou courus. L'apport externe d'énergie est d'intensité modulable par l'utilisateur et cette intensité, traduisant le niveau d'assistance, peut avantageusement être choisie supérieure au niveau d'énergie pouvant être extrait du mouvement des membres inférieurs pendant un déplacement.

Le dispositif d'assistance aux déplacements selon l'invention peut également apporter aux membres inférieurs de l'utilisateur une énergie extérieure, générée par un moteur électrique, aidant à soulever son pied lors de déplacements. Le dispositif d'assistance aux déplacements est également adapté aux déplacements par pas glissés.

### BREVE DESCRIPTION DES DESSINS

L'invention sera mieux comprise à la lumière de la description qui suit en référence aux figures ci-jointes parmi lesquelles :
- la figure 1 présente un premier exemple de dispositif d'assistance destiné à assister un déplacement par pas marchés ou courus, comportant un manche actionnable par les membres supérieurs d'un utilisateur ;
- la figure 2 montre une vue de dessus du dispositif d'assistance aux déplacements selon le premier exemple, présentant une variante de forme des premier et second corps plans ;
- la figure 3 montre une vue de dessus, selon le plan de coupe A représenté sur la figure 1, du dispositif d'assistance aux déplacements selon le premier exemple ;
- la figure 4 présente une vue en coupe d'une variante du dispositif d'assistance aux déplacements selon le premier exemple ;
- la figure 5 présente un deuxième exemple d'un dispositif d'assistance, destiné à assister un déplacement par pas glissés, comportant un manche actionnable par les membres supérieurs d'un utilisateur ;
- la figure 6 présente un troisième exemple, destiné à assister un déplacement par pas glissés, comportant un vérin actionné par un moteur, lequel est commandé par un circuit de commande ;
- la figure 7 présente un autre exemple, destiné à assister un déplacement par pas marché ou courus.

### DESCRIPTION DETAILLEE DE L'INVENTION

Sur la figure 1, un dispositif d'assistance aux déplacements comporte un premier élément constitué d'un premier corps plan 1, par exemple de forme parallélépipédique rectangle, dont la longueur est dans le sens de la marche et la largeur est perpendiculaire au sens de la marche. A titre d'illustration, le premier corps plan 1 peut présenter une longueur de l'ordre de 15 à 35cm et une largeur de l'ordre de 5 à 15cm. En pratique, les dimensions peuvent être adaptées à la taille des pieds et/ou des chaussures de l'utilisateur.

La face supérieure de ce premier corps plan 1 est destinée à être en contact avec un pied d'un utilisateur.

Par contact, on entend un contact direct ou indirect par l'intermédiaire d'un support. Par exemple, la face supérieure du premier corps plan 1 pourra être en contact direct avec le pied de l'utilisateur ou en contact indirect avec celui-ci, par l'intermédiaire d'une chaussure ou autre support.

La face supérieure du premier corps plan 1 comporte des moyens de fixation 3 permettant d'accrocher un pied ou une chaussure de l'utilisateur. Ces moyens de fixation 3 sont par exemple des crochets, présents au niveau de la partie avant et de la partie arrière du premier corps plan 1 et aptes à s'accrocher sur la chaussure de l'utilisateur. Ils pourront également être constitués de lanières, aptes à solidariser le pied ou la chaussure.

Selon une variante, ce premier corps plan 1 est constitué directement par la semelle de la chaussure, et dans ce cas il n'est pas nécessaire de disposer de moyens additionnels de fixation.

Le dispositif d'assistance aux déplacements comporte également un second élément 2, formant un second corps plan 2, par exemple de forme parallélépipédique rectangle, en vis-à-vis du premier corps plan 1 et articulé par rapport à ce dernier. A titre d'illustration, le premier 1 et le second corps plan 2 pourront être fabriqués en au moins un matériau léger parmi :
- un type de bois
- un plastique rigide
- un alliage léger à base d'aluminium et/ou de titane
- un matériau composite de type fibre de carbone.

Selon une variante avantageuse, le second corps plan 2 est évidé et permet l'emboitement du premier corps plan 1, comme illustré sur la figure 2. Cette forme particulière favorise la légèreté du dispositif d'assistance aux déplacements et réduit son encombrement.

Le premier corps plan 1 et le second corps plan 2 sont reliés par des moyens de liaison 4 autorisant l'écartement de l'un par rapport à l'autre, par exemple par pivotement et/ou par translation. Il peut s'agir par exemple d'une charnière fixée sur la face inférieure du premier corps plan 1 et sur la face supérieure du second corps plan 2, en leurs parties avant selon le sens de la marche, comme illustré sur la figure 1.

Dans une variante, les moyens de liaison peuvent être montés sur des glissières mobiles 5 pouvant coulisser en translation longitudinale sur au moins un rail 6 ; le rail 6 est lui-même fixé sur la face supérieure du second corps plan 2, comme illustré sur la figure 3. Les glissières mobiles 5 sont verrouillables, permettant ainsi de positionner les moyens de liaison (par exemple l'axe de la charnière) entre l'avant et la partie médiane du second corps plan 2, puis de les verrouiller lors de l'utilisation du dispositif. La translation longitudinale des moyens de liaison permet de modifier la position du premier corps plan 1 par rapport à des moyens 7, 8, 9, 10 pour transmettre une force issue d'une source d'énergie exogène, permettant d'écarter les deux corps plan l'un de l'autre. L'amplitude d'écartement peut ainsi être ajustée selon le besoin de l'utilisateur.

Le dispositif d'assistance aux déplacements selon le premier exemple comporte en outre les moyens 7, 8, 9, 10 pour transmettre une force issue d'une source d'énergie exogène, permettant d'écarter l'un de l'autre le premier 1 et second corps plan 2.

Dans l'ensemble de la description, on définira une source d'énergie exogène comme une source apportant une énergie externe vis-à-vis de l'énergie déployée par les membres inférieurs au cours d'un déplacement.

On entendra par moyens de transmission d'une force, des moyens aptes à recevoir une force venant d'une source d'énergie exogène et à la transmettre au premier et/ou au second élément sous forme d'un effort de poussée tendant à les écarter l'un de l'autre. Cet effort de poussée est transmis au pied via le premier élément.

Selon le premier exemple, ces moyens comprennent un manche actionnable 7 par un membre supérieur de l'utilisateur : le membre supérieur correspond à la source d'énergie exogène, qui va appliquer une force sur ledit manche 7. Le manche 7 coopère avec une pièce d'écartement placée entre le premier 1 et le second corps plan 2. Cette pièce d'écartement constitue un levier transmettant une force, générée par l'actionnement du manche actionnable 7 vers l'avant selon le sens de la marche, et tendant à écarter le premier 1 et le second corps plan 2. Dans l'exemple particulier représenté sur les figures 1 et 3, la pièce d'écartement comprend :
- un axe de rotation 8, dit transversal, car perpendiculaire à l'axe longitudinal du second corps plan 2 ; cet axe transversal de rotation 8 est fixé sur le second corps plan 2 et de manière avantageuse, situé dans une partie avant de ce dernier, c'est-à-dire entre l'avant et la médiane du second corps plan 2 ;
- deux bras de levier 9 solidaires à une de leurs extrémités à l'axe transversal 8 ;
- une entretoise 10 reliant les autres extrémités des bras de levier. De manière avantageuse, l'entretoise 10, parallèle à l'axe transversal 8, est en contact avec une partie arrière du premier corps plan 1.

Lorsque la force est transmise du manche actionnable 7 à la pièce d'écartement, l'entretoise 10 pousse la partie arrière du premier corps plan 1, ce qui tend à l'écarter du second corps plan 2, comme illustré sur la figure 1. Pour limiter les frottements dus au contact entre l'entretoise 10 et le premier corps plan 1, l'entretoise 10 peut avantageusement comprendre un roulement à rouleau. Par ailleurs, la face inférieure du premier corps plan 1, en particulier dans la zone arrière de contact avec l'entretoise 10, peut être munie d'un matériau minimisant la résistance de roulement du roulement à rouleau, par exemple une tôle d'acier de 2mm d'épaisseur.

Selon une variante, les moyens de liaison et les moyens pour transmettre une force peuvent être agencés de sorte à former un système de type parallélogramme déformable, permettant le soulèvement du premier corps plan 1 par rapport au second corps plan 2, comme illustré sur la figure 4. Celle-ci montre par exemple une variante comportant 4 bras de levier, au repos (a) et en situation de soulèvement (b).

Le manche actionnable 7 est relié à une extrémité de l'axe transversal de rotation 8 et se présente sensiblement perpendiculaire aux bras de levier 9. Dans une position d'utilisation, la chaussure de l'utilisateur étant accrochée au premier corps plan 1 selon sa longueur, l'articulation entre le premier 1 et le second corps plan 2 étant située à l'avant et l'entretoise 10 à l'arrière, le manche actionnable 7 se situe sur le côté correspondant à l'extérieur du pied de l'utilisateur, permettant une préhension par le membre supérieur associé.

La liaison entre le manche actionnable 7 et l'axe transversal de rotation 8 peut être fixe ou ajustable, par exemple à l'aide d'un mécanisme à cliquet ou encore d'un mécanisme à crabot. Ces mécanismes permettent d'adapter la position du manche à la morphologie de l'utilisateur, pour une préhension ergonomique. A titre d'exemple, le mécanisme à crabot permet de régler l'angle entre le manche actionnable 7 et les bras de levier 9, par pas de 0,5° à 5°. L'ajustement de cet angle permet également d'adapter l'effort de poussée entre le premier corps plan 1 et le second corps plan 2 en modulant l'intensité de la force issue de la source d'énergie exogène.

Selon une variante préférée, le manche actionnable 7 est constitué de deux parties, une embase reliée à l'axe transversal de rotation 8 et une partie amovible. L'embase peut par exemple être constituée d'un tube de diamètre intérieur de 2cm et de longueur 20cm. La partie amovible peut par exemple être constituée d'un tube de dural, alliage d'aluminium et de cuivre résistant et léger, de diamètre extérieur 2cm et de longueur comprise entre 90 et 150cm.

La partie amovible pourra être insérée dans l'embase pour utiliser le dispositif d'assistance aux déplacements et transmettre des efforts de poussée aux membres inférieurs ; cette partie amovible pourra également être retirée de l'embase sur un terrain ne nécessitant pas d'apport externe d'énergie aux membres inférieurs.

Selon ce premier exemple qui ne constitue pas l'invention, le dispositif d'assistance aux déplacements peut être utilisé pour marcher ou courir, en terrain plat ou pentu. L'utilisateur positionne chacun de ses pieds sur un dispositif, solidarise ses chaussures avec les premiers corps plans 1 grâce aux moyens de fixation 3, les seconds corps plans 2 étant en contact avec le sol. L'utilisateur, en position de repos, a un manche actionnable 7 à sa droite (relatif au dispositif solidarisé avec son pied droit et appelé par la suite manche actionnable 7 droit) et un manche actionnable 7 à sa gauche (relatif au dispositif solidarisé avec son pied gauche et appelé par la suite manche actionnable 7 gauche), qu'il peut saisir pour démarrer sa progression à pas marchés ou à pas courus.

Dans un processus de marche, il y a une alternance de phases temporelles décrivant le mouvement des pieds :
- Phase Dₙ : pied droit en appui au sol en position PDₙ, pied gauche mobile jusqu'à atteindre une position plus avancée PGₙ
- Phase Gₙ : pied gauche en appui au sol en position PGₙ, pied droit mobile jusqu'à atteindre une position plus avancée PDₙ₊₁
- Phase Dₙ₊₁ : pied droit en appui au sol en position PDₙ₊₁, pied gauche mobile jusqu'à atteindre une position plus avancée PGₙ₊₁
- Phase Gₙ₊₁ : pied gauche en appui au sol en position PGₙ₊₁, pied droit mobile jusqu'à atteindre une position plus avancée PDₙ₊₂
- Etc...

Corrélativement, le mouvement des bras consiste habituellement en une alternance de balancements en avant et en arrière, en opposition de phase avec le mouvement des pieds :
- Phase Dₙ : pied droit en appui au sol en position PDₙ, pied gauche mobile jusqu'à atteindre une position plus avancée PGₙ, bras droit en balancement avant,
- Phase Gₙ : pied gauche en appui au sol en position PGₙ, pied droit mobile jusqu'à atteindre une position plus avancée PDₙ₊₁, bras gauche en balancement avant
- Phase Dₙ₊₁ : pied droit en appui au sol en position PDₙ₊₁ pied gauche mobile jusqu'à atteindre une position plus avancée PGₙ₊₁, bras droit en balancement avant,
- Phase Gₙ₊₁ : pied gauche en appui au sol en position PGₙ₊₁ pied droit mobile jusqu'à atteindre une position plus avancée PDₙ₊₂, bras gauche en balancement avant,
- Etc...

Pendant la phase Dₙ, l'utilisateur a son pied droit en appui au sol, le pied gauche est mobile pour atteindre une position plus avancée et corrélativement le bras droit opère un mouvement vers l'avant ; il pousse ainsi le manche actionnable 7 droit vers l'avant, ce qui engendre une force transmise par la pièce d'écartement au premier corps plan 1 du dispositif solidarisé avec son pied droit. Le premier corps plan 1 s'écarte de sa position de repos en vis-à-vis du second corps plan 2, et soulève le pied droit de l'utilisateur. Ce soulèvement amorce le mouvement du pied droit, pied d'appui pendant la phase Dₙ. Le pied gauche atteint sa position plus avancée PGₙ : on passe alors à la phase Gₙ, pendant laquelle le pied gauche est en appui au sol. Le pied droit est mobile pour atteindre une position plus avancée PDₙ₊₁, corrélativement l'utilisateur opère un mouvement du bras gauche vers l'avant, il pousse ainsi le manche actionnable 7 gauche vers l'avant, ce qui engendre une force transmise par la pièce d'écartement au premier corps plan 1 du dispositif solidarisé avec son pied gauche. Le premier corps plan 1 s'écarte de sa position de repos en vis-à-vis du second corps plan 2, et soulève le pied gauche de l'utilisateur. Ce soulèvement amorce le mouvement du pied gauche, pied d'appui pendant la phase Gₙ. Le pied droit atteint sa position plus avancée PDₙ₊₁ : on passe alors à la phase Dₙ₊₁, pendant laquelle le pied droit est en appui au sol. Et ainsi de suite.

Le dispositif d'assistance aux déplacements fournit donc pendant chaque phase temporelle où l'essentiel du poids du corps repose sur un pied donné, une énergie externe (engendrée par le mouvement du bras, dans ce premier mode de réalisation) permettant de soulever ou d'aider à soulever le pied, et facilitant le processus de marche.

L'intensité de l'énergie fournie, que l'on peut associer à la distance d'écartement entre le premier 1 et second corps plan 2, est dépendante de l'amplitude du mouvement des bras et de l'angle entre le manche actionnable 7 et les bras de levier 9 de la pièce d'écartement. Ainsi, pour un mouvement de bras identique, le dispositif d'assistance aux déplacements permet d'adapter l'intensité de l'énergie fournie par ajustement de l'angle entre le manche actionnable 7 et les bras de levier 9, notamment par mise en œuvre d'une liaison comportant un mécanisme à crabot. Par exemple, en position de repos, si le manche actionnable 7 fait un angle de 10° vers l'avant relativement à la position verticale, l'actionnement du manche 7 par le membre supérieur de l'utilisateur en phase d'utilisation transmettra moins d'énergie de poussée que lorsque le manche actionnable 7 est initialement ajusté en position verticale. Si, en position de repos, le manche actionnable 7 fait un angle de 10° vers l'arrière relativement à la position verticale, l'actionnement du manche par le membre supérieur de l'utilisateur en phase d'utilisation transmettra plus d'énergie de poussée.

Selon une variante particulièrement adaptée à une progression en montée avec une forte inclinaison, le second corps plan 2 pourra être muni d'un talon additionnel, permettant de diminuer l'apport d'énergie externe pour soulever ou aider à soulever le pied, et facilitant la marche en montée.

Le dispositif d'assistance aux déplacements transmet donc une force issue d'une source d'énergie exogène, permettant de soulever ou d'aider à soulever le pied de l'utilisateur, et facilitant le processus de marche. Rappelons que par source d'énergie exogène, on désigne toute énergie qui n'est pas directement dérivée de l'énergie cinétique ou potentielle du déplacement lui-même, c'est-à-dire notamment du mouvement ou de l'impact du pied au sol durant le déplacement. Selon ce premier exemple, la source d'énergie exogène est le membre supérieur de l'utilisateur, qui par actionnement du manche 7 aide au soulèvement du pied. C'est une source d'énergie exogène puisqu'elle peut fournir l'effort de poussée indépendamment du mouvement ou du déplacement des membres inférieurs.

La figure 5 représente un deuxième exemple conforme à l'invention.

Le dispositif d'assistance aux déplacements du deuxième exemple comporte également un premier élément 1 formant un premier corps plan 1 et un second élément 2 formant un second corps plan 2, reliés entre eux par des moyens de liaison 4 autorisant le pivotement de l'un par rapport à l'autre.

Le second corps plan 2 comporte des moyens de fixation 11, permettant de solidariser sa face inférieure avec un ski. Selon une variante de réalisation, le second corps plan 2 peut être le ski lui-même.

La face supérieure du premier corps plan 1 comporte des moyens de fixation 3 permettant d'accrocher une chaussure, et en particulier une chaussure de ski. Selon une variante, le premier corps plan 1 peut être la semelle de la chaussure de ski elle-même.

Les moyens de liaison 4 entre le premier 1 et le second corps plan 2 ainsi que les moyens 7, 8, 9, 10 pour transmettre la force issue d'une source d'énergie exogène, peuvent être les mêmes que ceux décrits dans le premier exemple.

Selon ce deuxième exemple, le dispositif d'assistance aux déplacements peut être utilisé pour glisser, en terrain plat ou pentu et en particulier pour réaliser des déplacements en ski de randonnée ou en ski de fond. L'utilisateur positionne chacun de ses pieds sur un dispositif, solidarise ses chaussures avec les premiers corps plan 1 grâce aux moyens de fixation 3, les seconds corps plan 2 étant solidarisés sur les skis. L'utilisateur, en position de repos, a un manche actionnable 7 à sa droite (relatif au dispositif solidarisé avec son pied droit et appelé par la suite manche actionnable 7 droit) et un manche actionnable 7 à sa gauche (relatif au dispositif solidarisé avec son pied gauche et appelé par la suite manche actionnable 7 gauche), qu'il peut saisir pour démarrer sa progression à pas glissés. Lors d'une progression à pas glissés, on retrouve l'alternance des phases temporelles décrites précédemment. Le dispositif d'assistance aux déplacements s'opère donc de la même manière que décrite précédemment.

Les manches actionnables 7 comportant une partie amovible sont particulièrement adaptés à ce type d'utilisation : en effet, lorsque le terrain est par exemple en pente descendante, l'utilisateur n'ayant plus besoin d'apporter une énergie externe pour sa progression, peut retirer les parties amovibles des embases associées et les utiliser comme des bâtons classiques, aidant notamment à garder l'équilibre.

La figure 6 représente un troisième exemple conforme à l'invention.

Cet exemple diffère des précédents en particulier par les moyens mis en œuvre pour transmettre la force issue d'une source d'énergie exogène, permettant d'écarter le premier 1 et second corps plan 2 du dispositif d'assistance aux déplacements. Dans cet exemple, ces moyens comprennent un vérin 12 actionnable par un moteur 13 et commandé par un circuit d'asservissement 14. Le vérin 12 peut être dans une position abaissée, de repos ou dans une position haute, apte à appliquer un effort de poussée. Pour que cette position haute du vérin 12 transmette un effort de poussée au premier corps plan 1, ce dernier comporte une butée 15 en vis-à-vis du vérin 12. Le circuit d'asservissement 14 peut être connecté à des capteurs 16 par exemple, de pression ou de mouvement, situés au niveau de la face supérieure du premier corps plan 1. Selon les informations reçues par les capteurs 16, le circuit 14 commande le moteur 13 pour actionner ou pas le vérin 12. Le circuit d'asservissement 14 peut également être connecté à un bouton de commande actionnable manuellement. Lors de son déplacement, l'utilisateur peut ainsi décider quand il souhaite déclencher l'apport externe d'énergie (issu du moteur), apte à soulager ses membres inférieurs et nécessaire à sa progression.

Les différents moyens pour transmettre une force issue d'une source d'énergie exogène et la transformer en effort de poussée tendant à écarter le premier 1 et second corps plan 2 du dispositif d'assistance aux déplacements, décrits pour les trois exemple précédents, peuvent également être combinés, dans un quatrième exemple, non représenté.

La figure 7 représente un cinquième exemple qui ne correspond pas à l'invention.

Le dispositif d'assistance aux déplacements comporte un premier élément 17 pouvant être fixé sur le talon ou à la place du talon de la chaussure de l'utilisateur. Les moyens de fixation 19 sont par exemple des crochets ou de la colle.

Les moyens de liaison entre le premier 17 et le second élément 18 sont constitués par un système de soufflet 20, l'ensemble formé par le premier élément, le second élément et le soufflet constituant une cavité 21. Un tuyau 22 connecté à cette cavité 21 est relié à une pompe 23, qui fait partie des moyens pour transmettre une force issue d'une source exogène et la transformer en effort de poussée tendant à écarter le premier 17 et le second élément 18. En position de repos, le dispositif d'assistance aux déplacements présente le premier 17 et second élément 18 très faiblement espacés, le soufflet 20 étant en position rétractée. En position active, la pompe 23 injecte un fluide, par exemple de l'air, dans le tuyau 22 pour remplir la cavité 21. Ainsi, la pression d'air dans la cavité 21 permet d'écarter le premier 17 et le second élément 18. Cette pompe 23 peut être actionnée manuellement ou par un moteur électrique. Pour l'actionnement manuel, on introduira en particulier un système du type des anciennes pompes à sulfater, pour lesquelles l'actionnement d'un levier 24, par le bras de l'utilisateur, permet la mise sous pression d'un fluide.

Selon ce cinquième exemple, le dispositif d'assistance aux déplacements peut être utilisé pour marcher, courir ou glisser, en terrain plat ou pentu.

L'utilisateur fixe un premier élément 17 à chaque talon de ses chaussures. La pompe 23 peut être placée dans un sac à dos, porté par l'utilisateur. Dans le cas d'un actionnement manuel de la pompe 23, deux leviers 24 préhensibles par les mains droite et gauche de l'utilisateur sont connectés à la pompe 23. Le levier 24 droit actionne la pompe 23 qui envoie du fluide dans la cavité 21 du dispositif solidaire de la chaussure droite ; le levier 24 gauche actionne la pompe 23 qui envoie du fluide dans la cavité 21 du dispositif solidaire de la chaussure gauche.

On retrouve ensuite l'alternance des phases temporelles lors d'un déplacement, décrite précédemment.

Pendant la phase Dₙ, l'utilisateur a son pied droit en appui au sol, le pied gauche est mobile pour atteindre une position plus avancée et corrélativement le bras droit opère un mouvement vers le bas ; il pousse ainsi le levier 24 droit vers le bas, ce qui actionne la pompe et engendre une force, liée à la pression du fluide, transmise au premier élément 17 du dispositif solidarisé avec son talon droit. Le premier élément 17 s'écarte de sa position de repos en vis-à-vis du second élément 18, et soulève le talon droit de l'utilisateur. Ce soulèvement amorce le mouvement du pied droit, pied d'appui pendant la phase Dₙ. Le pied gauche atteint sa position plus avancée PGₙ, le bras gauche opère un mouvement vers le haut. On passe alors à la phase Gₙ, pendant laquelle le pied gauche est en appui au sol. Le pied droit est mobile pour atteindre une position plus avancée PDₙ₊₁, corrélativement l'utilisateur opère un mouvement du bras gauche vers le bas, il pousse ainsi le levier 24 gauche vers le bas, ce qui actionne la pompe et engendre une force, liée à la pression du fluide, transmise au premier élément 17 du dispositif solidarisé avec son talon gauche. Le premier élément 17 s'écarte de sa position de repos en vis-à-vis du second élément 18, et soulève le talon gauche de l'utilisateur. Ce soulèvement amorce le mouvement du pied gauche, pied d'appui pendant la phase Gₙ. Le pied droit atteint sa position plus avancée PDₙ₊₁, le bras droit opère un mouvement vers le haut. On passe alors à la phase Dₙ₊₁, pendant laquelle le pied droit est en appui au sol. Et ainsi de suite.

Selon une variante, la pompe 23 du cinquième exemple peut être activée par un moteur électrique, commandé par un circuit d'asservissement connecté à des capteurs. Dans ce cas, le moteur électrique, le circuit d'asservissement ainsi que les systèmes de connexion peuvent être agencés dans un sac à dos, porté par l'utilisateur.

Le dispositif d'assistance aux déplacements décrit transmet donc pendant chaque phase temporelle où l'essentiel du poids du corps repose sur un pied donné, une force issue d'une source d'énergie exogène, permettant de soulever ou d'aider à soulever le pied, et facilitant le processus de marche. Comme établi précédemment, par source d'énergie exogène, on désigne toute énergie qui n'est pas directement dérivée de l'énergie cinétique ou potentielle du déplacement lui-même. Comme on l'a exposé dans la description des différents exemple, cette source d'énergie exogène peut correspondre aux membres supérieurs de l'utilisateur ou à une source d'énergie électrique.

## Revendications

1. Dispositif d'assistance aux déplacements comportant :
- un premier élément (1) pour solidariser le dispositif à un pied d'un utilisateur et transmettre un effort de poussée audit pied, le premier élément (1) étant un premier corps plan (1) présentant une face supérieure destinée à être en contact avec le pied de l'utilisateur et une face inférieure ; et
- un second élément (2) lié au premier élément (1) par des moyens de liaison (4) et destiné à être en contact avec le sol, le second élément (2) étant un second corps plan (2) présentant une face supérieure en regard avec le premier élément (1) et une face inférieure destinée à être en contact avec le sol, et comportant des moyens de fixation (11) sur sa face inférieure pour solidariser un ski avec le second corps plan, la face inférieure du premier corps plan (1) étant en regard avec le second élément (2) ;
le dispositif comprenant des moyens pour transmettre une force au premier élément (1) et/ou au second élément (2), pour les écarter l'un de l'autre, et étant **caractérisé en ce que** la force est issue d'un membre supérieur de l'utilisateur ou d'une source d'énergie électrique.

2. Dispositif d'assistance aux déplacements selon la revendication précédente dans lequel le premier corps plan (1) comporte sur sa face supérieure des moyens de fixation (3) au pied de l'utilisateur.

3. Dispositif d'assistance aux déplacements selon l'une des revendications précédentes, dans lequel le premier corps plan (1) constitue une semelle d'une chaussure.

4. Dispositif d'assistance aux déplacements selon l'une des revendications précédentes dans lequel les moyens de liaison (4) comprennent un élément charnière pour permettre l'écartement entre le premier (1) et le second corps plan (2).

5. Dispositif d'assistance aux déplacements selon l'une des revendications précédentes dans lequel les moyens pour transmettre la force comprennent un manche actionnable (7) par un membre supérieur d'un utilisateur et coopérant avec une pièce d'écartement formant levier, placée entre le premier (1) et le second corps plan (2).

6. Dispositif d'assistance aux déplacements selon l'une des revendications précédentes, dans lequel les moyens pour transmettre la force comprennent un vérin (12) actionnable par un moteur (13) et un circuit électronique d'asservissement (14) .

## Patentansprüche

1. Fortbewegungshilfevorrichtung, bestehend aus:
- einem ersten Element (1) zum Befestigen der Vorrichtung an einem Fuß eines Benutzers und zum Übertragen einer Schubkraft auf den Fuß, wobei das erste Element (1) ein erster ebener Körper (1) ist, der eine obere Fläche, die dazu bestimmt ist, mit dem Fuß des Benutzers in Kontakt zu sein, und eine untere Fläche aufweist; und
- einem zweiten Element (2), das mit dem ersten Element (1) durch Verbindungsmittel (4) verbunden ist und dazu bestimmt ist, mit dem Boden in Kontakt zu stehen, wobei das zweite Element (2) ein zweiter ebener Körper (2) ist, der eine dem ersten Element (1) zugewandte Oberseite und eine Unterseite aufweist, die dazu bestimmt ist, mit dem Boden in Kontakt zu stehen, und der auf seiner Unterseite Befestigungsmittel (11) aufweist, um einen Ski an dem zweiten ebenen Körper zu befestigen, wobei die Unterseite des ersten ebenen Körpers (1) dem zweiten Element (2) zugewandt ist;
wobei die Vorrichtung Mittel zum Übertragen einer Kraft auf das erste Element (1) und/oder auf das zweite Element (2) umfasst, um sie voneinander zu beabstanden, und **dadurch gekennzeichnet ist, dass** die Kraft von einer oberen Gliedmaße des Benutzers oder von einer Stromquelle ausgeht.

2. Fortbewegungshilfevorrichtung nach dem vorhergehenden Anspruch, wobei der erste ebene Körper (1) auf seiner Oberseite Mittel (3) zur Befestigung am Fuß des Benutzers aufweist.

3. Fortbewegungshilfevorrichtung nach einem der vorhergehenden Ansprüche, wobei der erste ebene Körper (1) eine Schuhsohle ist.

4. Fortbewegungshilfevorrichtung nach einem der vorhergehenden Ansprüche, wobei die Verbindungsmittel (4) ein Scharnierelement umfassen, um die Beabstandung zwischen dem ersten (1) und zweiten (2) ebenen Körper zu ermöglichen.

5. Fortbewegungshilfevorrichtung nach einem der vorhergehenden Ansprüche, wobei die Mittel zur Kraftübertragung einen Griff (7) umfassen, der durch eine obere Gliedmaße eines Benutzers betätigbar ist und mit einem einen Hebel bildenden Abstandshalter zusammenwirkt, der zwischen dem ersten (1) und dem zweiten ebenen Körper (2) angeordnet ist.

6. Fortbewegungshilfevorrichtung nach einem der vorhergehenden Ansprüche, wobei die Mittel zur Kraftübertragung einen durch einen Motor (13) betätigbaren Zylinder (12) und eine elektronische Servosteuerschaltung (14) umfassen.

## Claims

1. Mobility assistance device, comprising:
- a first element (1) for securing the device to a user's foot and transmitting a thrust load to said foot, the first element (1) being a first planar body (1) having a top face, which is intended to be in contact with the user's foot, and a bottom face; and
- a second element (2) which is connected to the first element (1) by connecting means (4) and which is intended to be in contact with the ground, the second element (2) being a second planar body (2) having a top face which is opposite the first element (1) and a bottom face which is intended to be in contact with the ground, and comprising attachment means (11) on its bottom face for securing a ski to the second planar body, the bottom face of the first planar body (1) being opposite the second element (2);
the device comprising means for transmitting a force to the first element (1) and/or to the second element (2) in order to move said elements apart, and being **characterized in that** the force comes from an upper limb of the user or from an electrical power source.

2. Mobility assistance device according to the preceding claim, wherein the first planar body (1) comprises, on its top face, means (3) for attachment to the user's foot.

3. Mobility assistance device according to either of the preceding claims, wherein the first planar body (1) constitutes a sole of a shoe.

4. Mobility assistance device according to any of the preceding claims, wherein the connecting means (4) comprise a hinge element to allow the first (1) and the second planar body (2) to move apart.

5. Mobility assistance device according to any of the preceding claims, wherein the means for transmitting the force comprise a handle (7) which can be actuated by a user's upper limb and interacts with a spacer which forms a lever and is placed between the first (1) and the second planar body (2).

6. Mobility assistance device according to any of the preceding claims, wherein the means for transmitting the force comprise an actuator (12) which can be actuated by a motor (13), and an electronic servo circuit (14).
